# EUROPÄISCHE PATENTSCHRIFT

(11) **EP 1 749 748 B1**
(45) Veröffentlichungstag und Bekanntmachung des Hinweises auf die Patenterteilung: **29.04.2009**
(21) Anmeldenummer: 05017165.1
(22) Anmeldetag: 06.08.2005
(51) Int. Cl.: B65B 57/04, B65B 43/26, B65G 47/68

(54) **Verpackungsmaschine**
Packaging machine
Machine d'emballage

(43) Veröffentlichungstag der Anmeldung: 07.02.2007
(73) Patentinhaber: Hans Paal KG, Maschinenbau (GmbH & Co), 73630 Remshalden (DE)
(72) Erfinder: Paal, Claus Jürgen, 71384 Weinstadt (DE)
(74) Vertreter: Kohler Schmid Möbus

(56) Entgegenhaltungen:
- EP-A- 0 978 453
- US-A- 3 451 318
- US-A- 3 862 680
- US-A- 3 956 868
- US-A- 3 967 434
- US-A- 4 440 289

## Beschreibung

Die Erfindung betrifft eine Verpackungsmaschine.

Die Nachfrage nach Einzelportionenautomaten zur Herstellung von Heißgetränken wächst ständig. Der technische Fortschritt ermöglicht immer komfortablere und leistungsfähigere Geräte. Man legt einfach eine Einzelportion (Disc oder Pad) in das Gerät und drückt kurz den Startknopf. Nach rund 30 Sekunden ist das Getränk bereit.

Mehrere verpackte Einzelportionen werden zu Stapeln zusammengefasst und in einer Faltschachtel in den Handel gebracht.

Die Aufgabe der Erfindung ist es, eine Verpackungsmaschine zu entwickeln, welche einen möglichst dauerhaften Betrieb der Verpackungsmaschine gewährleistet.

Diese Aufgabe wird durch eine Verpackungsmaschine gemäß Patentanspruch 1 gelöst. Wenn zwei und zwei Leerschachtel-Zuführkettentransporteure und eine Leerschachteleintaktung vorgesehen sind, kann die Verpackungsmaschine bei Ausfall eines Faltschachtelaufrichters durch den Faltschachtelaufrichter der anderen Zuführung - ggf. unter Reduzierung der Gesamtleistung - dennoch eingeschränkt betrieben werden.

Bei einer Weiterbildung der Erfindung umfasst die Verpackungsmaschine ein System zur Vorbereitung von Stapel von Einzelportionen aufnehmenden Shuttles, ein Shuttletransportsystem mit Transportbändern, ein Shuttlekontrollsystem, eine Ausschubstation für unvollständige Shuttles, eine Korrekturstation für unvollständige Shuttles, einen Faltschachtelaufrichter, einen Leerschachtel-Zuführkettentransporteur, einen Füllzug und ein System zur Befüllung von Faltschachteln. Angelieferte Stapel von Einzelportionen können in Shuttles gesetzt werden. Die Befüllung kann kontrolliert werden. Nur vollständig befüllte Shuttles können entleert werden. Damit wird eine vollautomatische Verpackung von Stapeln von Einzelportionen in Faltschachteln gewährleistet.

Unter einem Füllzug wird im Rahmen der Erfindung der Bearbeitungsbereich verstanden, in dem aufgerichtete, geöffnete und leere Faltschachteln mithilfe eines Transportbands zur Befüllungseinrichtung zum Befüllen mit Stapeln von Einzelportionen hin, dort angehalten und von dieser Einrichtung befüllt weg bewegt werden.

Wenn ein 2/1-Vereiniger für Shuttles vorgesehen ist, können zwei Shuttles gleichzeitig vorbereitet werden und nacheinander auf ein Transportband geschoben werden.

Unter einem 2/1-Vereiniger wird im Rahmen der Erfindung verstanden, dass zwei vorbereitete Shuttles hintereinander auf das Transportband geschoben werden.

Unter einem Shuttle wird im Rahmen der Erfindung ein Träger, Korb oder ähnliches Hilfsmittel zur gesicherten Aufnahme zum Transport von Stapeln von Einzelportionen verstanden.

Wenn Faltschachtelaufrichter und zwei Fülllzüge vorgesehen sind, wird dadurch die Effizienz der Verpackungsmaschine erhöht.

Ein bevorzugtes Ausführungsbeispiel der Erfindung ist in der Zeichnung schematisch dargestellt und wird mithilfe der Figuren der Zeichnung beschrieben. Es zeigt:
- **Figur 1**: eine Draufsicht der Verpackungsmaschine;

- **Figur 2**: ein Shuttle;
- **Figur 3**: einen Leerschachtel-Zuführkettentransporteur;
- **Figur 4**: einen vergrößerten Ausschnitt des Leerschachtel-Zuführkettentransporteurs.

Gemäß **Figur 1** umfasst eine Verpackungsmaschine **1** im Wesentlichen folgende Bearbeitungsstationen: ein Linearachssystem **2** zur Shuttlevorbereitung, einen 2/1-Vereiniger **3,** ein Shuttletransportsystem mit Transportbändern **4** bis **7,** ein Shuttlekontrollsystem **8,** eine Ausschubstation mit einer Schubeinrichtung **9,** eine Korrekturstation **10** mit Schubeinrichtungen **11** bis **13,** einen ersten Faltschachtelaufrichter **14** und einen zweiten Faltschachtelaufrichter **15,** einen ersten Leerschachtel-Zuführkettentransporteur **16** und einen zweiten Leerschachtel-Zuführkettentransporteur **17,** eine Leerschachtel-Eintaktung **18,** einen ersten Füllzug **19,** einen zweiten Füllzug **20,** ein Linearachssystem **21** zur Befüllung von Faltschachteln, Auslaufbänder **22, 23,** eine Umwerfstation **24** und ein Shuttle-Rücktransportsystem **25** sowie eine Kontrollwaage **34.** In der Figur 1 zeigen Pfeile **26,** von denen nur einer mit einem Bezugszeichen versehen ist, die jeweiligen Transportrichtungen der Shuttles an.

Gemäß Figur 1 werden zunächst je nach Ausführung vier bis zwölf Reihen à zwölf Stapel **27** von Einzelportionen (Pads) für ein Heissgetränkesystem angeliefert.

Anschließend werden von dem Linearachssystem 2 zwei Reihen à zwölf Stapel gebildet. Das Linearachssystem 2 besitzt einen Greifkopf mit einem Werkzeug für vierundzwanzig Stapel (zwei Reihen à zwölf Stapel). Abwechselnd werden immer vierundzwanzig Stapel (zwei Reihen à zwölf Stapel) entnommen und in zwei mit der schmalen Seiten zueinander bereitgestellte Shuttles **28** abgesetzt. Jedes Shuttle 28 kann zwei Reihen à sechs Stapel aufnehmen.

Nach dem Befüllen werden die Shuttles 28 mithilfe des 2/1-Vereinigers 3 ausgeschoben und auf das Shuttletransportband 4 vereinigt.

Für die Shuttles 28 ist das Shuttlekontrollsystem 8 vorgesehen. Jeweils ein Shuttle 28 wird im Shuttlekontrollsystem 8 positioniert.

Über eine Laserabfrage von oben wird jeder Stapel im Shuttle 28 geprüft. Die über einem Shuttle 28 angeordneten Laser vermessen die Höhe jedes Stapels und stellen fest, aus wie viel Einzelportionen jeder Stapel besteht (siehe auch Figur 2). Eine Lese/Schreibeinrichtung des Shuttlekontrollsystems 8 schreibt diese Informationen dann auf einen an dem Shuttle 28 angebrachten Chip. Jeder Shuttle 28 ist dazu mit einem beschreibbaren Chip ausgerüstet.

Über einen frei einstellbaren Wert kann der Bediener festlegen, ab wann sich ein Nachfüllen nicht mehr lohnt. Diese Shuttles **28**' werden durch das System durchgeschleust und vom Rücktransportsystem 25 aus dem System entfernt. Nicht vollständig gefüllte Shuttles 28' werden mithilfe der Schubeinrichtung 9 auf eine separate Speicherstrecke **5** ausgeschoben und warten dort auf das Nachfüllen. Die Chips der in die Speicherstrecke abgeschobenen Shuttles 28' werden ausgelesen, um zu erkennen, was an welcher Stelle nachgefüllt werden muss. Ein Roboter der Korrekturstation 10 entnimmt Einzelportionen aus einem auf dem Bereitstellungsplatz bereitgestellten komplett gefüllten Shuttle **28"**, das von dem Shuttletransportband 4 mithilfe der Schubeinrichtung 13 auf den Bereitstellungsplatz ausgeschoben wurde, und füllt die Einzelportionen an den vom Laser-Abfragesystem identifizierten Fehlstellen nach (Dies kann im Single- als auch Stapelbetrieb geschehen). Das korrekt befüllte Shuttle wird dann mithilfe der Schubeinrichtung 12 wieder auf das Shuttletransportband 4 abgeschoben. Nach dem vollständigen Entleeren des Shuttles 28" wird dieses durch die Faltschachtelbefüllstation 21 durchgeschleust und dem Rücktransportsystem 6 zugeführt.

Defekte oder unvollständig bestückte Shuttles können über die Transportbänder 4 bis 7 mithilfe einer Transportbrücke **25'** hinweg zur gegenüberliegenden Seite transportiert werden, um dort manuell überprüft zu werden.

Zunächst werden flachliegend bevorratete Faltschachtelzuschnitte von Haltern abgezogen und mithilfe der Aufrichter 14 und 15 aufgerichtet und an die Leerschachtel-Zuführkettentransporteure 16 und 17 übergeben (siehe auch Figur 3).

Die Leerschachtel-Eintaktung 18 bewirkt, dass im Falle des Ausfalls eines der beiden Aufrichter 14, 15 der andere Aufrichter 14, 15 die Anlage mit reduzierter Gesamtleistung versorgen kann. Dabei wird dann die Überschubeinrichtung 18 des funktionierenden Aufrichters 14, 15 beide nachfolgende Füllzüge versorgen.

Das Linearachssystem 21 zur Befüllung der Faltschachteln entleert jeweils ein Shuttle (12 Becherstapel) komplett. Die Becherstapel werden in 12 bereitgestellte Faltschachteln eingesetzt. Dabei erfolgt eine Drehung der Becherstapel um 45 Grad.

Jeder Füllzug 19, 20 besitzt ein Verdeckelungsmodul mit einer Hotmelteinheit und einer Zentrierfunktion vor der Verpressung.

Gemäß **Figur 2** weist das Shuttle 28 eine Grundplatte, Stäbe und eine oberes Gitter auf, um Speicherräume **30** zur Aufnahme von Pads **29** abzugrenzen. An der Stirnseite des Shuttle 28 ist ein lesbarer und wieder beschreibbarer Chip **31** angebracht, um Informationen über die Befüllung der Speicherräume 30 mit Pads 29 abzuspeichern. In die Speicherräume 30 können Greifer der Roboter der Bearbeitungsstationen eingreifen, um Pads hineinzusetzen oder zu entnehmen.

Gemäß **Figur 3** sind an einem Leerschachtel-Zuführkettentransporteur 16 und 17 Aufnahmen 32 für leere Faltschachteln vorgesehen. Aufgerichtete leere Faltschachteln **33** können in die Aufnahmen 32 gestellt und transportiert werden (**Figur 4****)**.

## Patentansprüche

1. Verpackungsmaschine (1) zur Bearbeitung von Stapel von Einzelportionen aufnehmenden Shuttles (28), umfassend in dieser Reihenfolge zwei Faltschachtelaufrichter (14, 15), zwei Leerschachtel-Zuführkettentransporteure (16, 17), zwei Füllzüge (19, 20), wobei zwischen den Zuführkettentransporteure und den Füllzügen eine Leerschachteleintaktung (18) vorhanden ist, zur versorgung des anderen Füllzugs (19, 20) bei Ausfall eines der beiden Faltschachtelaufrichter (14, 15) und ein System (21) zur Befüllung von Faltschachteln (33).

2. Verpackungsmaschine nach Anspruch 1 **gekennzeichnet durch** ein Shuttlekontrollsystem (8), eine Ausschubstation für unvollständige Shuttles (28'), eine Korrekturstation (10) für unvollständige Shuttles (28'),

3. Verpackungsmaschine nach einem der vorhergehenden Ansprüche, **dadurch gekennzeichnet, dass** ein 2/1-Vereiniger (3) für Shuttles (28) vorgesehen ist.

## Claims

1. Packaging machine (1) for processing shuttles (28) receiving stacks of individual portions, comprising a succession of two folding box upending units (14, 15), two empty box chain feeders (16, 17), two filling paths (19, 20), wherein an empty box infeed unit (18) is present between the chain feeders and the filling paths for providing the other filling path (19, 20) upon failure of one of the two folding box upending units (14, 15), and a system (21) for filling folding boxes (33).

2. Packaging machine according to claim 1, **characterized by** a shuttle control system (8), a pusher station for incomplete shuttles (28'), a correction station (10) for incomplete shuttles (28').

3. Packaging machine according to anyone of the preceding claims, **characterized in that** a 2/1-joining unit (3) for shuttles (28) is provided.

## Revendications

1. Machine d'emballage (1) pour le traitement de navettes (28) recevant une pile de portions individuelles, comprenant dans cet ordre deux dispositifs de montage de boîte pliante (14, 15), deux transporteurs à chaîne d'alimentation de boîte vide (16, 17), deux trains de remplissage (19, 20), dans laquelle entre les transporteurs à chaîne d'alimentation et les trains de remplissage se trouvent une alimentation de boîte vide (18) pour l'alimentation de l'autre train de remplissage (19, 20) lors de la panne de l'un des deux dispositifs de montage de boîte pliante (14, 15) et un système (21) pour le remplissage de boîtes pliantes (33).

2. Machine d'emballage selon la revendication 1, **caractérisée par** un système de contrôle de navettes (8), un poste de sortie par coulissement pour navettes (28') incomplètes, un poste de correction (10) pour navettes (28') incomplètes.

3. Machine d'emballage selon l'une quelconque des revendications précédentes, **caractérisée en ce qu'**un nettoyeur 2/1 (3) pour navettes (28) est prévu.
